# EUROPÄISCHE PATENTANMELDUNG

(11) **EP 4 617 419 A1**
(43) Veröffentlichungstag der Anmeldung: **17.09.2025**
(21) Anmeldenummer: 25151528.4
(22) Anmeldetag: 13.01.2025
(51) Int. Cl.: D06F 33/42, D06F 39/08, D06F 105/48

(54) **WASCHGERÄT MIT VERBESSERTEM ABLAUFSCHLAUCH SOWIE VERFAHREN ZUM BETRIEB DES WASCHGERÄTS**

(30) Priorität: 13.03.2024 DE 102024202345
(71) Anmelder: BSH Hausgeräte GmbH, 81739 München (DE)
(72) Erfinder: Römer, Raymond, 10965 Berlin (DE); Ludwig, André, 16767 Leegebruch (DE)

(57) **Zusammenfassung**

Die Erfindung betrifft ein Waschgerät 1, aufweisend einen Laugenbehälter 2 sowie eine darin um eine Rotationsachse 7 drehbar gelagerte Trommel 3 zur Aufnahme von Wäschestücken, und ein Wasserablaufsystem 4,5,6, umfassend einen Laugenbehälterflansch 4 am Laugenbehälter 2, eine Entwässerungspumpe 6 und einen zwischen Laugenbehälterflansch 4 und Entwässerungspumpe 6 angeordneten Ablaufschlauch 5,7, wobei der Ablaufschlauch 5 zumindest in einem Dehnungsfaltenbereich 10 mit schraubenförmigen Dehnungsfalten 8 ausgestattet ist. Die Erfindung betrifft außerdem ein Verfahren zum Betrieb des Waschgeräts.

## Beschreibung

Die Erfindung betrifft ein Waschgerät mit verbessertem Ablaufschlauch sowie ein Verfahren zum Betrieb des Waschgeräts. Die Erfindung betrifft insbesondere ein Waschgerät, aufweisend einen Laugenbehälter sowie eine darin um eine Rotationsachse drehbar gelagerte Trommel zur Aufnahme von Wäschestücken, und ein Wasserablaufsystem, umfassend einen Laugenbehälterflansch im Laugenbehälter, eine Entwässerungspumpe und einen zwischen Laugenbehälterflansch und Entwässerungspumpe bzw. deren Ansaugstutzen angeordneten Ablaufschlauch mit Dehnungsfalten, und ein Verfahren zum Betrieb dieses Waschgeräts.

Waschgeräte weisen im Allgemeinen einen Laugenbehälter auf, in dem eine Trommel zur Aufnahme von Wäschestücken drehbar, insbesondere rotierbar gelagert ist, um in die Wäschestücke mechanische Energie zur Steigerung der Waschwirkung einzubringen und die anschließende Entwässerung der Wäschestücke durch Fliehkräfte (Ausschleuder-Prinzip) zu realisieren. Die Trommel ist im ruhenden Gehäuse des Waschgeräts aufgenommen bzw. durch Federn und Dämpfer gelagert. An diesem Gehäuse ist im Allgemeinen eine Entwässerungspumpe zum Abpumpen einer wässrigen Flüssigkeit aus dem Laugenbehälter angebracht. Es existiert daher ein ruhendes System, nämlich die mit dem Gehäuse des Waschgeräts verbundene Entwässerungspumpe, sowie ein schwingendes System aus Laugenbehälter und Wäschetrommel, hierin auch als Waschraum bezeichnet, aufgrund der durch Unwucht bedingten Schwingungen.

Der Ablaufschlauch als hydraulische Verbindung vom Laugenbehälter zur Entleerungspumpe - also vom schwingenden System zum ruhenden System - besteht aufgrund der durch Unwucht bedingten Schwingungen im Allgemeinen aus einem dauerelastischem Material und weist auf seiner Oberflächengeometrie radiale Dehnungsfalten auf. Die Schwingamplituden des Waschraums können somit elastisch ausgeglichen werden, so dass eine hydraulische dichte Verbindung zwischen ruhendem und schwingenden System zu gebildet wird.

Aufgabe der vorliegenden Erfindung war es vor diesem Hintergrund, ein Waschgerät mit einer verbesserten hydraulischen Verbindung vom schwingenden Waschraum zur ruhenden Laugenpumpe (Entwässerungspumpe) bereitzustellen. Vorzugsweise soll unter Berücksichtigung der periodisch oszillierenden Bewegung des Waschraums eine verbesserte Förderung des zweiphasigen Mediums aus dem Laugenbehälter (wässrige Flüssigkeit/Luft) möglich sein. Aufgabe der Erfindung war auch die Bereitstellung eines Verfahrens zum Betrieb dieses Waschgerätes.

Die Lösung dieser Aufgabe wird nach dieser Erfindung erreicht durch ein Waschgerät sowie ein Verfahren zum Betrieb des Waschgeräts mit den Merkmalen der jeweiligen unabhängigen Patentansprüche. Bevorzugte Ausführungsformen des erfindungsgemäßen Waschgerätes sowie des erfindungsgemäßen Verfahrens sind in den abhängigen Patentansprüchen aufgeführt, wobei bevorzugten Ausführungsformen des erfindungsgemäßen Verfahrens bevorzugten Ausführungsformen des erfindungsgemäßen Waschgerätes entsprechen, selbst wenn dies hierin nicht explizit erwähnt wird.

Gegenstand der Erfindung ist daher ein Waschgerät, aufweisend einen Laugenbehälter sowie eine darin um eine Rotationsachse, vorzugsweise eine horizontale Rotationsachse, drehbar gelagerte Trommel zur Aufnahme von Wäschestücken, und ein Wasserablaufsystem, umfassend einen Laugenbehälterflansch im Laugenbehälter, eine Entwässerungspumpe und einen zwischen Laugenbehälterflansch und Entwässerungspumpe angeordneten Ablaufschlauch, wobei der Ablaufschlauch zumindest in einem Dehnungsfaltenbereich mit schraubenförmigen Dehnungsfalten ausgestattet ist.

Im Allgemeinen weist die Entwässerungspumpe einen Ansaugstutzen sowie einen Druckstutzen auf.

In einer bevorzugten Ausführungsform des Waschgerätes erstreckt sich der Dehnungsfaltenbereich über die Länge des Ablaufschlauches, wobei allerdings die Enden des Ablaufschlauches zur möglichst dichten Verbindung mit dem Laugenbehälterflansch und dem Ansaugstutzen der Entwässerungspumpe im Allgemeinen geeignet ausgestaltet sind.

Das Waschgerät stellt in Hinblick auf die Ableitung einer wässrigen Flüssigkeit aus dem Laugenbehälter bzw. einem entsprechenden Wasser/Luft-Zweiphasengemisch aufgrund der schraubenförmigen Dehnungsfalten auf bzw. an dem Ablaufschlauch einen zusätzlichen Fördereffekt zur Verfügung, zusätzlich zu der den Entwässerungsprozess fördernden Schwerkraft sowie dem Betrieb der Entwässerungspumpe.

Vorzugsweise ist im Waschgerät der Ablaufschlauch zwischen Laugenbehälterflansch und Entwässerungspumpe schräg angeordnet, also insbesondere schräg gegenüber einer Aufstellfläche des Waschgeräts und kann in drei räumlichen Ausprägungen ausfallen. Die Achse der Schlauchführung kann somit schräg zu allen drei Raumachsen stehen, nämlich schräg bezogen auf die drei Raum-Achsen: vorne-hinten, rechts-links und oben-unten, also die drei kartesischen Achsen, die rechtwinklig zu einander einen dreidimensionalen Raum aufspannen.

Bei der Herstellung des Waschgeräts kann hierzu eine Steigungsanpassung der Schraubengeometrie in Abhängigkeit vom erwarteten Änderungsgrad des Zwei-Phasen-Gemisches (Entmischung von Wasser und Luft) in axialer Richtung im Ablaufschlauch vorgenommen werden. Insbesondere kann eine Steigungsänderung bzw. -anpassung von einer kleinen Steigung zu einer größeren Steigung entlang der Strömungsrichtung im Ablaufschlauch vorgenommen werden.

Erfindungsgemäß können die schraubenförmigen Dehnungsfalten unterschiedlich ausgestaltet sein. So können die Steigungen der schraubenförmigen Dehnungsfalten gleich oder variabel sein. Überdies kann die Höhe der Falten unterschiedlich sein und sich somit zusätzlich zu der Schraubengeometrie auch eine Spiralgeometrie ausbilden.

Der erfindungsgemäß verwendete Ablaufschlauch wird hierin so gesehen, dass sich sein inneres Volumen (Aufnahmevolumen für das zweiphasige Gemisch aus dem Laugenbehälter) aus einem Schlauch mit einem kreisförmigen Durchmesser als Innenbereich bzw. Kern und auf dem Schlauch angebrachten schraubenförmigen Dehnungsfalten als Außenbereich zusammensetzt. Der Außendurchmesser d der schraubenförmigen Dehnungsfalte ist dann durch die Höhe der Dehnungsfalten gegeben. Beim erfindungsgemäßen Waschgerät ist es bevorzugt, dass der Außendurchmesser d des Ablaufschlauchs vom Laugenbehälterflansch bis zur Entwässerungspumpe abnimmt, so dass sich dann zu der Schraubengeometrie zusätzlich eine Spiralgeometrie einstellt.

Mit der erfindungsgemäßen Ausstattung des Ablaufschlauches mit schraubenförmigen Dehnungsfalten wird erreicht, dass das zu fördernde zweiphasige Medium sich besser separiert. In den Dehnungsfalten wird überwiegend die flüssige Phase gefördert und im Kern des Ablaufschlauchs wird die gasförmige Phase ausgeschieden und kann zum Laugenbehälter als Entlüftungsprozess zurückströmen.

Der Schlauch mit einem kreisförmigen Durchmesser als Innenbereich kann auch als Strömungskanalrohr bezeichnet werden. Erfindungsgemäß ist ein Waschgerät bevorzugt, bei dem der Außendurchmesser des Strömungskanalrohrs im Ablaufschlauch über die Länge des Ablaufschlauches gleich ist oder sich verringert. Da nämlich der Gasgehalt der zweiphasigen Strömung entlang der Strömungsrichtung im Ablaufschlauch abnimmt, kann der Strömungsquerschnitt entweder entlang der Strömungsrichtung reduziert werden und/oder die radiale Ausprägung der Dehnungsfalten-Geometrie reduziert werden, so dass sich dann zu der Schrauben-Geometrie auch eine Spiralgeometrie einstellt, die sich in Strömungsrichtung radial im Durchmesser reduzieren kann.

Der erfindungsgemäße zusätzliche Fördereffekt wird im Allgemeinen bei der geometrischen, also konstruktiven, Auslegung des Ablaufschlauchs auf die Trommel-Drehrichtung im Entwässerungsprozess abgestimmt, so dass die Trommeldrehrichtung festlegt, ob die Schrauben-Geometrie ein Rechts- oder Links-Gewinde darstellt.

Vorzugsweise wird hinsichtlich der radialen Ausprägung der Schraubengeometrie (Spiral-Geometrie) in Abhängigkeit vom Änderungsgrad des Zwei-Phasen-Gemisches (Entmischung von Wasser und Luft) von großen Durchmessern zu kleinen Durchmessern übergegangen. Der Gasgehalt des Zweiphasengemisches nimmt in Strömungsrichtung ab, da sich die gasförmige Phase bereits getrennt hat und zum Laugenbehälter zurückströmt.

Bei der Auslegung der Faltengeometrie in radialer Ausprägung wird im Allgemeinen auch die örtliche Beweglichkeit zwischen dem schwingenden und ruhenden System berücksichtigt. Die Faltengeometrie sollte vorzugsweise in Strömungsrichtung in radialer Ausprägung kleiner werden, um die örtlichen Schwingwege am Ablaufschlauch zu kompensieren. Bei der Auslegung des Ablaufschlauches wird vorzugsweise die Kanal- und Faltenausgestaltung in Bezug auf die Phasen-Trennung des Mediums sowie die Auslegung bzw. Ausprägung des Sekundär-Förderstroms durch die schraubenförmigen Dehnungsfaltungen inkl. des Einflusses der Querschnittgestaltung auf den Förderstrom im Kern bzw. primär auf die Strömungsgeschwindigkeit und damit indirekt auf die Phasen-Trennung des Gemischs berücksichtigt. Schließlich wird bei der Auslegung die gegenseitige Beeinflussung zwischen Primär- (Schlauch-Kern-Strömung) und Sekundär-Förderstrom (in den Falten oder axialtangentialen Kanal) über das Verhältnis zwischen Schlauch Kern-Durchmesser und Falten- bzw. Kanal-Außendurchmesser berücksichtigt.

Der zusätzliche Fördereffekt kann durch einen oder auch mehrere Gewindegänge der Schraubengeometrie realisiert werden, besonders wenn die axiale Steigung der Kanalführung besonders ausgeprägt sein sollte.

Zum Monitoren der Drehschwingungen des Schwingsystems in allen drei rotatorischen Ausprägungen in der Auslegungsphase (ob Rechts- oder Linksgewinde im Ablaufschlauch dargestellt wird), aber auch im Betrieb des Waschgeräts, kann ein Beschleunigungssensor hilfreich sein, der im Allgemeinen im Waschgerät zur Unwucht-Kontrolle sowieso integriert ist.

Bei der erfindungsgemäßen Auslegung bzw. Gestaltung des Ablaufschlauchs des Laugenbehälters wird vorzugsweise zusätzlich die Pumpen-Anströmung, also der Pumpensaugkammer und der nachgeschalteten Pumpendruckkammer, in der z.B. das Pumpenlaufrad der radialen Kreiselpumpe rotiert (Gleich- bzw. Gegendrall), berücksichtigt. Der induzierte Drall im Ablaufschlauch sollte vorzugsweise im gleichen Drehsinn gestaltet werden, wie für die Pumpen-Anströmung. Dies setzt voraus, dass keine schwerwiegenden oder massiven Strömungsumlenkungen oder -gleichrichtung in der Pumpensaugkammer durch Krümmer oder ein entsprechenden Filtereinsatz oder Flusensieb, welches als Strömungsgleichrichter fungiert, mehr erfolgen. Damit wird die Pumpenentlüftung bestmöglich unterstützt, wobei sich hier Gleichdrall für die Pumpen-Anströmung als positiv für die Pumpenentlüftung erwiesen hat.

Die im Waschgerät verwendbare Entwässerungspumpe ist erfindungsgemäß nicht eingeschränkt. So kann im Waschgerät eine Strömungspumpe bzw. Kreiselpumpe oder eine Verdrängerpumpe, wobei letztere auch als volumetrisch arbeitende Verdrängerpumpe bezeichnet wird, verwendet werden. Verdrängerpumpen sind mechanische Geräte, die eine Flüssigkeit durch die Bewegung einer Pumpkammer von Punkt A nach Punkt B befördern. Diese Pumpen garantieren einen konstanten und gleichmäßigen Durchfluss, da sie so konstruiert sind, dass sie pro Pumpzyklus ein festes Flüssigkeitsvolumen bewegen. Erfindungsgemäß wird bevorzugt eine radiale Kreiselpumpe, also eine Strömungspumpe verwendet.

Erfindungsgemäß kann die Laugenbehälterflansch-Ablaufschlauch-Entleerungspumpe-Konfiguration auch als Zirkulationspumpensystem ausgestaltet sein.

Der Grad der Zweiphasigkeit des Mediums und die oszillierende Anregung durch das Schwingsystem (Lagenbehälter mit inkludierter Trommel) haben direkten Einfluss auf die Gewinde-Steigung und die Anzahl der Gewindegänge der Schrauben(-Spiral)-Geometrie der Dehnungsfalten des Ablaufschlauchs. Je höher der Anteil der flüssigen Phase ist, eine desto größere Steigung bzw. desto mehr Gewindegänge (Anzahl) sollten im Prinzip realisiert werden, da der flüssige Anteil gegenüber der gasförmigen Phase überwiegt. Eine zu hohe Steigung ist jedoch nicht sinnvoll, sodass erfindungsgemäß die Steigung vorzugsweise nur bis 45° beträgt. Da der Gasanteil mit steigender Trommeldrehzahl zunimmt, wird in der Regel die Auslegung des Ablaufschlauchs einen Kompromiss darstellen, der einen großen Bereich der Zweiphasigkeit des Gemisches abdeckt. Hierbei wird insbesondere berücksichtigt, dass der niedrige Drehzahlbereich zwischen >50 und 400 1/min liegt, denn in diesem Bereich fällt üblicherweise die meiste ausgeschleuderte Waschlauge oder Spülwasser an. Im Entwässerungsprozess kann daher eine anspruchsvolle Auslegung des Schleuderprofils hinsichtlich Drehzahl-Gradienten und entsprechenden Halte-Plateaus vorgenommen werden. Andererseits ist zeitlich über einen gesamten Schleuderblock betrachtet der Gasgehalt der zweiphasigen Strömung hoch, so dass dann die Dehnungsfalten durchaus flacher gestaltet werden können/sollten. So ist also ein sinnvoller Konstruktionskompromiss zu finden, der die Entwässerung-Performance zeitlich gemittelt auf ein Maximum und damit auf ein entsprechendes Optimum hebt.

Das Waschgerät ist im Allgemeinen eine Waschmaschine oder ein Waschtrockner. Es verfügt im Allgemeinen über eine in einem Laugenbehälter drehbar gelagerte Trommel zur Aufnahme von Wäschestücken sowie eine Wasserzufuhrvorrichtung. Letztere kann beispielsweise ein ventilgesteuerter Frischwasseranschluss sein, wobei das Ventil vorzugsweise durch die Steuerungseinheit steuerbar ist.

Gegenstand der Erfindung ist außerdem ein Verfahren zum Betrieb eines Waschgeräts, aufweisend einen Laugenbehälter sowie eine darin um eine Rotationsachse drehbar gelagerte Trommel zur Aufnahme von Wäschestücken, und ein Wasserablaufsystem, umfassend einen Laugenbehälterflansch am Laugenbehälter, eine Entwässerungspumpe mit Ansaugstutzen sowie Druckstutzen und einen zwischen Laugenbehälterflansch und Entwässerungspumpe angeordneten Ablaufschlauch, wobei der Ablaufschlauch zumindest in einem Dehnungsfaltenbereich mit schraubenförmigen Dehnungsfalten ausgestattet ist, und wobei das Verfahren den Schritt umfasst, dass die Trommel in Abhängigkeit davon, ob die Dehnungsfaltengeometrie ein Links- oder ein Rechtsgewinde darstellt, im Uhrzeigersinn oder im Gegenuhrzeigersinn erfolgt.

Beim erfindungsgemäßen Verfahren wird die Rotation der Trommel des Waschgeräts im Entwässerungsprozess, also im Wäsche-Ausschleuder- und Abpump-Prozessschritt, im Allgemeinen in einem einmalig festgelegten und dann stets gleichen Drehsinn erfolgen, welche meist durch die Laugenbehältergeometrie vorgegeben ist, so dass sich kein kontraproduktiver Effekt des Förderns im Ablaufschlauch einstellt. Denn der Drehsinn der durch Unwucht bedingten Drehschwingungen des Schwingsystems (Laugenbehälter mit Waschtrommel und Antriebssystem) ist abhängig vom gewählten Drehsinn der Waschtrommel im Laugenbehälter und legt damit fest, ob der Schlauch mit Rechtsgewinde oder Linksgewinde ausgestattet werden sollte. So ist der Ablaufschlauch mit Linksgewinde für die Dehnungsfaltengeometrie vorzusehen, wenn der Trommeldrehsinn im Uhrzeigersinn CW (clockwise) erfolgt und umgekehrt mit Rechtsgewinde, wenn die Trommel im Entwässerungsprozess gegen den Uhrzeigersinn CCW (counterclockwise) angetrieben wird und der Ablaufschlauch nach vorne zum Bediener des Waschgeräts orientiert ist.

Die Erfindung hat zahlreiche Vorteile. Die Erfindung ermöglicht aufgrund der neuen Schlauchgeometrie einen Betrieb des Waschgeräts mit einem zusätzlichen hydraulischen Fördereffekt im Ablaufschlauch. Es wird überdies durch eine bessere Phasentrennung des zu fördernden Mediums (außen in den Dehnungsfalten flüssig / innen im Kern gasförmig) ein verbesserter Entlüftungs-Effekt bzw. Phasen-Trennungsprozess realisiert. Es ist möglich, das zweiphasige Fluid aus dem Laugenbehälter bzw. im Ablaufschlauch auf dem Weg zur Entleerungspumpe zu trennen, so dass in der Pumpe möglichst nur noch die flüssige Phase vorliegt, um eine gute Abpumpleistung bzw. einen guten bzw. maximierten Förderstrom zu ermöglichen. Dies ist insbesondere von Vorteil, wenn die Entleerungspumpe eine Strömungsmaschine ist, weil diese ein deutlich schlechteres Fördervermögen von zweiphasigen Fluiden aufweisen als beispielsweise volumetrisch arbeitende VerdrängerPumpen.

Schließlich ermöglicht die Erfindung zusätzlich eine verbesserte Förderung von Fremdkörpern vom Laugenbehälter zur Entleerungspumpe, da kein Verweilen der Fremdkörper in den ursprünglich radial ausgeprägten bzw. ausgelegten Dehnungsfalten möglich ist. Fremdkörper werden stattdessen kontinuierlich durch die Dehnungsfalten im Ablaufschlauch über den Gewindeauslauf zur zugänglichen Entleerungspumpe transportiert bzw. geführt.

Die Erfindung wird im Folgenden anhand einer nicht einschränkenden Ausführungsform für ein in einem erfindungsgemäßen Waschgerät verwendbares Wasserablaufsystem illustriert. Dabei wird Bezug genommen auf die Figuren 1 bis 4.
Fig. 1 zeigt eine seitliche Schnittdarstellung für einen nicht erfindungsgemäß verwendeten Ablaufschlauch in einem bekannten Waschgerät zusammen mit dem Laugenbehälterflansch und weist daher rein radial ausgeprägte Dehnungsfalten auf.
Fig. 2 zeigt eine seitliche Schnittdarstellung durch ein erfindungsgemäßes Waschgerät, wobei nur die erfindungswesentlichen Teile gezeigt sind.
Fig. 3 zeigt eine perspektivische Vorderansicht eines erfindungsmäßig verwendeten Ablaufschlauches mit schraubenförmigen Dehnungsfalten in einem Dehnungsfaltenbereich und einen Laugenbehälterflansch in einem erfindungsgemäß verwendbaren Wasserablaufsystem.
Fig. 4 zeigt eine weitere perspektivische Vorderansicht eines erfindungsmäßig verwendeten Ablaufschlauches mit schraubenförmigen Dehnungsfalten in einem Dehnungsfaltenbereich in einem erfindungsgemäß verwendbaren Wasserablaufsystem.

Fig. 1 zeigt eine seitliche Schnittdarstellung für einen nicht erfindungsgemäß verwendeten Ablaufschlauch 9 mit einem Laugenbehälterflansch 4 in einem ansonsten nicht gezeigten bekannten Waschgerät. Im Dehnungsfaltenbereich 10 sind 5 radiale Dehnungsfalten 11 zur Kompensation der Laugenbehälter-Schwingwege angeordnet. Der Kern-Durchmesser bzw. der Strömungsquerschnitt verringert sich entlang der Strömungsrichtung (hier von rechts nach links von einem nicht gezeigten Laugenbehälter zu einer nicht gezeigten Entleerungspumpe) des Waschgeräts, da der Gasgehalt des zweiphasigen Strömungsmediums (Luft-Wasser- bzw. Luft-Laugen-Gemisch) in Richtung der Laugenpumpe im Allgemeinen abnimmt.

Fig. 2 zeigt eine seitliche Schnittdarstellung durch ein erfindungsgemäßes Waschgerät 1, wobei nur die erfindungswesentlichen Teile gezeigt sind. Im Laugenbehälter 2 ist eine Trommel 3 zur Aufnahme von hier nicht gezeigten Wäschestücken um eine horizontale Drehachse 7 drehbar gelagert. Der große gebogene Pfeil zeigt hier eine mögliche Drehrichtung an. Eine wässrige Flüssigkeit aus dem Laugenbehälter, im Allgemeinen eine zweiphasige Mischung aus Luft und einer wässrigen Flüssigkeit, gelangt hier ausgehend von einer im unteren Teil des Laugenbehälters 2 seitlich angeordneten Öffnung über einen Laugenbehälterflansch 4 (langer gerade Pfeil) in einen Ablaufschlauch 5, der mit schraubenförmigen Dehnungsfalten 8 versehen ist, so dass sich hier ein durch einen kleinen gebogenen Pfeil angezeigter zirkular-schraubenförmiger Strom in Richtung der Entwässerungspumpe 6 bzw. einen Zugang (Ansaugstutzen) dazu ergibt.

Fig. 3 zeigt eine perspektivische Vorderansicht eines erfindungsmäßig verwendeten Ablaufschlauches 5 mit schraubenförmigen Dehnungsfalten 8 in einem Dehnungsfaltenbereich 10 und einen Laugenbehälterflansch 4 in einem erfindungsgemäß verwendbaren Wasserablaufsystem. 12 bedeutet den Innenbereich des Ablaufschlauches. Der Außendurchmesser des Ablaufschlauches 5 nimmt in Fließrichtung (hier von links oben nach rechts unten) ab. Die Schrauben- und Spiral-Geometrie der Ablaufschlauch-Dehnungsfalten ist hier ein Rechtsgewinde für eine Waschtrommeldrehung in CCW-Drehrichtung.

Fig. 4 zeigt eine weitere perspektivische Vorderansicht eines erfindungsmäßig verwendeten Ablaufschlauches 5 mit schraubenförmigen Dehnungsfalten 8 in einem Dehnungsfaltenbereich 10 und einen Laugenbehälterflansch 4 in einem erfindungsgemäß verwendbaren Wasserablaufsystem. 12 bedeutet den Innenbereich des Ablaufschlauches. Der Außendurchmesser des Ablaufschlauches 5 nimmt in Fließrichtung (hier von oben rechts nach links unten) ab. Der Außendurchmesser des Ablaufschlauches 5 nimmt in Fließrichtung (hier von links oben nach rechts unten) ab. Die Schrauben- und Spiral-Geometrie der Ablaufschlauch-Dehnungsfalten ist hier ein Rechtsgewinde für eine Waschtrommeldrehung in CCW-Drehrichtung.

### Bezugszeichenliste

- 1: Waschgerät; Waschmaschine, Waschtrockner
- 2: Laugenbehälter
- 3: Trommel
- 4: Laugenbehälterflansch
- 5: Ablaufschlauch
- 6: Entleerungspumpe (Laugenpumpe, Entwässerungspumpe)
- 7: Rotationsachse
- 8: Schraubenförmige Dehnungsfalten
- 9: Ablaufschlauch mit radialen Dehnungsfalten
- 10: Dehnungsfaltenbereich
- 11: radiale Dehnfalte
- 12: Strömungskanalteil, Kern

## Patentansprüche

1. Waschgerät (1), aufweisend einen Laugenbehälter (2) sowie eine darin um eine Rotationsachse (7) drehbar gelagerte Trommel (3) zur Aufnahme von Wäschestücken, und ein Wasserablaufsystem (4,5,6), umfassend einen Laugenbehälterflansch (4) im Laugenbehälter (2), eine Entwässerungspumpe (6) und einen zwischen Laugenbehälterflansch (4) und Entwässerungspumpe (6) angeordneten Ablaufschlauch (5,7), **dadurch gekennzeichnet, dass** der Ablaufschlauch (5) zumindest in einem Dehnungsfaltenbereich (10) mit schraubenförmigen Dehnungsfalten (8) ausgestattet ist.

2. Waschgerät (1) nach Anspruch 1, **dadurch gekennzeichnet, dass** sich der Dehnungsfaltenbereich (10) im Ablaufschlauch (5) von der Entwässerungspumpe (6) bis zum Laugenbehälterflansch (4) erstreckt.

3. Waschgerät (1) nach Anspruch 1 oder 2, **dadurch gekennzeichnet, dass** der Ablaufschlauch (5) zwischen Laugenbehälterflansch (4) und Entwässerungspumpe (6) schräg angeordnet ist.

4. Waschgerät (1) nach einem der Ansprüche 1 bis 3, **dadurch gekennzeichnet, dass** die Steigungen der schraubenförmigen Dehnungsfalten (8) konstant sind.

5. Waschgerät (1) nach einem der Ansprüche 1 bis 4, **dadurch gekennzeichnet, dass** der Außendurchmesser d von Ablaufschlauch (5) vom Laugenbehälterflansch (4) bis zur Entwässerungspumpe (6) abnimmt.

6. Waschgerät (1) nach einem der Ansprüche 1 bis 5, **dadurch gekennzeichnet, dass** der Außendurchmesser eines Strömungskanalteils (12) im Ablaufschlauch (5) über die Länge des Ablaufschlauches (5) gleich ist oder sich verringert.

7. Waschgerät (1) nach einem der Ansprüche 1 bis 6, **dadurch gekennzeichnet, dass** die Entwässerungspumpe (6) eine radiale Strömungspumpe (Kreiselpumpe) ist.

8. Verfahren zum Betrieb eines Waschgerätes (1), aufweisend einen Laugenbehälter (2) sowie eine darin um eine Rotationsachse (7) drehbar gelagerte Trommel (3) zur Aufnahme von Wäschestücken, und ein Wasserablaufsystem (4,5,6), umfassend einen Laugenbehälterflansch (4) im Laugenbehälter (2), eine Entwässerungspumpe (6) mit Ansaugstutzen sowie Druckstutzen und einen zwischen Laugenbehälterflansch (4) und Entwässerungspumpe (6) angeordneten Ablaufschlauch (5,7), wobei der Ablaufschlauch (5) zumindest in einem Dehnungsfaltenbereich (10) mit schraubenförmigen Dehnungsfalten (8) ausgestattet ist, und wobei das Verfahren in einer Entwässerungsphase den Schritt umfasst, dass die Trommel in Abhängigkeit davon, ob die Dehnungsfaltengeometrie ein Links- oder ein Rechtsgewinde darstellt, im Uhrzeigersinn oder im Gegenuhrzeigersinn erfolgt.

9. Verfahren nach Anspruch 8, **dadurch gekennzeichnet, dass** die Dehnungsfaltengeometrie des Ablaufschlauches (5) ein Linksgewinde darstellt und die Trommel (3) in der Entwässerungsphase im Uhrzeigersinn rotiert wird.

10. Verfahren nach Anspruch 8, **dadurch gekennzeichnet, dass** die Dehnungsfaltengeometrie des Abluftschlauches (5) ein Rechtsgewinde darstellt und die Trommel (3) in der Entwässerungsphase im Gegenuhrzeigersinn rotiert wird.
